# FASCICULE DE BREVET EUROPEEN

(11) **EP 4 163 738 B1**
(45) Date de publication et mention de la délivrance du brevet: **20.03.2024**
(21) Numéro de dépôt: 21201627.3
(22) Date de dépôt: 08.10.2021
(51) Int. Cl.: G04B 37/00, G04B 37/08

(54) **BOÎTE DE MONTRE AVEC UNE LIAISON À BAIONNETTE**
ARMBANDUHRENGEHÄUSE MIT EINER BAJONETTVERBINDUNG
WATCH CASE WITH A BAYONET CONNECTION

(43) Date de publication de la demande: 12.04.2023
(73) Titulaire: Louis Lang S.A., 2900 Porrentruy (CH)
(72) Inventeur: Botteron, Christian, 2905 Courtedoux (CH)
(74) Mandataire: AWA Switzerland

(56) Documents cités:
- EP-A1- 3 062 171
- JP-U- S5 692 880
- US-A1- 2020 019 120

## Description

### Domaine de l'invention

L'invention concerne une boîte de montre comprenant deux pièces assemblées avec une liaison à baïonnette.

### Arrière-plan de l'invention

La boîte de montre comprend un fond et une carrure qui peuvent être assemblés par vissage. Il peut être requis que le fond soit orienté dans une position angulaire donnée par rapport à la carrure. C'est typiquement le cas lorsque le fond est muni d'un logo, ou plus généralement d'une inscription, qui doit toujours être positionnée à un endroit précis par rapport à la carrure. A cet égard, l'assemblage avec un pas de vis offre une précision insuffisante. De même, la reproductibilité d'un assemblage à un autre n'est pas satisfaisante.

D'autres assemblages via des ergots coopérant avec des languettes élastiques définissant une rainure ont été proposés pour remplacer le pas de vis. Le document EP 2 874 022 décrit un tel assemblage. Ces assemblages ont cependant pour désavantage d'être moins robuste dans le temps lors de montage et démontage successifs avec des risques de casse de la zone déformable élastiquement.

Le document JP S56 92880 U montre toutes les caractéristiques du préambule de la revendication 1 annexée.

### Résumé de l'invention

L'invention a pour objet de pallier aux désavantages précités en proposant un assemblage robuste, précis et reproductible.

A cet effet, l'invention concerne une boîte de montre comprenant deux pièces assemblées avec une liaison de type baïonnette.

Plus précisément, la présente invention se rapporte à une boîte de montre dont l'orientation est définie par rapport à un axe central A perpendiculaire au plan de la boîte de montre, ladite boîte de montre comprenant une première pièce et une seconde pièce pouvant adopter l'une par rapport à l'autre une position dite de verrouillage, une position dite de montage et une position dite de démontage, la première pièce comprenant une pluralité de rebords répartis sur son pourtour extérieur et faisant saillie dans une direction opposée à l'axe central A, au moins un des rebords comprenant un ergot s'étendant dans une direction parallèle audit axe central A, la seconde pièce comprenant sur son pourtour intérieur une pluralité de dégagements permettant le passage desdits rebords dans les positions de montage et démontage, lesdits dégagements débouchant sur une gorge ménagée surtout le pourtour d'une paroi intérieure de la seconde pièce, ladite gorge accueillant les rebords dans chacune des positions et débouchant à son tour sur une rainure ménagée sur une portion du pourtour de la paroi intérieure de la seconde pièce, ladite rainure étant délimitée à ses extrémités par respectivement une première butée et une deuxième butée, ladite rainure accueillant l'ergot avec la première butée limitant le déplacement de l'ergot dans les positions de démontage et montage et avec la deuxième butée limitant le déplacement de l'ergot dans la position de verrouillage, ladite boîte de montre comprenant également un premier joint de compression appliquant une force de serrage sur la première pièce dans une direction perpendiculaire à l'axe central A dans la position de verrouillage, ledit premier joint de compression étant logé dans le fond de la gorge de la seconde pièce.

La boîte de montre est ainsi pourvue de moyens d'assemblage entre les deux pièces sans zone déformable élastiquement. En d'autres mots, l'ergot de même que la rainure accueillant l'ergot sont rigides.

La coopération entre l'ergot et la rainure munie des butées permet ainsi un positionnement relatif précis entre les deux pièces.

En outre, le joint de compression radiale empêche tout déplacement accidentel entre les deux pièces lorsqu'elles sont assemblées. Selon l'invention, seul un joint de compression radiale est requis pour assurer le serrage radial.

L'invention permet également de réaliser un assemblage étanche et sécurisé des deux pièces tout en minimisant le nombre de composants requis pour assurer cet assemblage et ce avec des coûts de fabrication modérés. Ainsi, l'assemblage ne requiert pas de bague entre les première et seconde pièces

D'autres caractéristiques et avantages de l'invention apparaîtront à la lecture de la description détaillée ci-après.

### Brève description des figures

La figure 1 représente une vue en plan de la boîte de montre comprenant les deux pièces assemblées avec une liaison à baïonnette selon l'invention.
La figure 2 représente une vue éclatée avec les différentes pièces de la boîte de montre dont le fond et la carrure assemblés avec la liaison à baïonnette.
La figure 3a représente une vue en plan de la carrure de la boîte de montre selon l'invention. La figure 3b représente une vue en coupe dans un plan perpendiculaire à l'axe A de la carrure de la boîte de montre selon l'invention.
La figure 4 représente une vue en plan du fond de la boîte de montre selon l'invention.
La figure 5 représente deux vues en perspective du fond de la boîte de montre selon l'invention.
La figure 6 représente deux vues en perspective de la carrure de la boîte de montre selon l'invention.
La figure 7 représente une vue en plan de la boîte de montre selon l'invention avec des vues en coupe axiale selon les plans A-A et B-B.
La figure 8a représente une vue en coupe dans un plan perpendiculaire à l'axe A du fond et de la carrure en position assemblée. La figure 8b représente une vue en coupe dans un plan perpendiculaire à l'axe A du fond et de la carrure en position de démontage et montage. La figure 8c représente une vue en coupe selon un autre plan perpendiculaire à l'axe A du fond et de la carrure en position assemblée. La figure 8d représente avec une vue en coupe pour ce même plan perpendiculaire à l'axe A, le fond et la carrure en position de montage et démontage.

### Description détaillée

L'invention concerne une boîte de montre 1 visible à la figure 1 comprenant deux pièces 2,3 assemblées par une liaison à baïonnette. Dans l'exemple illustré, une pièce 2, dite première pièce, est un fond et l'autre pièce 3, dite seconde pièce, est une carrure. Le principe d'assemblage avec une liaison à baïonnette tel que décrit ci-après pourrait être utilisé pour d'autres pièces d'une boîte de montre telles qu'une lunette destinée à être assemblée à une carrure.

La liaison à baïonnette est formée par une rainure délimitée par des butées avec la rainure ménagée dans une pièce et par un ergot positionné sur l'autre pièce destiné à coopérer avec ladite rainure comme décrit ci-après. Le positionnement de l'ergot contre une des butées définit une position relative donnée entre les deux pièces avec alignement des repères 15 dans l'exemple de la figure 1. On précisera que la liaison baïonnette pourrait comprendre plusieurs ergots coopérant avec plusieurs rainures.

Tel que montré aux figures 4, 5 et 7, la première pièce 2 comporte une base annulaire 2a avec en périphérie extérieure de la base 2a une surface d'appui 2b pour la seconde pièce 3. La base annulaire 2a est surmontée par une paroi 2c se positionnant en retrait de la surface d'appui 2b. La paroi 2c est délimitée à son extrémité supérieure, c.à.d. son extrémité opposée à la base annulaire 2a, par une pluralité de rebords 4, aussi appelées oreilles, faisant saillie radialement dans une direction opposée au centre de la première pièce 2. Préférentiellement, ces rebords 4 sont disposés à intervalles réguliers sur le pourtour extérieur de la paroi 2c. Selon l'invention, au moins un des rebords 4 est muni d'un ergot 5 se dressant dans une direction parallèle à l'axe central A de la boîte de montre. Préférentiellement, cet ergot 5 se positionne au milieu de l'arc de cercle défini par le rebord 4.

Tel que représenté aux figures 3, 6 et 7, la seconde pièce 3 comporte également une base annulaire 3a formant en partie une surface d'appui destinée à être en contact avec la surface d'appui 2b de la première pièce 2. La base annulaire 3a comporte sur son bord intérieur une série de dégagements 9 de forme complémentaire ou de dimensions supérieures aux rebords 4 de la première pièce 2 de manière à permettre leur engagement lors de l'assemblage. Le bord intérieur de la base annulaire 3a est ainsi formé d'une pluralité de dégagements 9 encadrés chacun par une portée 10. Ces dégagements 9 communiquent avec une gorge annulaire 7 ménagée dans la paroi intérieure 3b de la seconde pièce 3 sur tout son pourtour. Cette gorge 7 débouche à son tour sur une rainure 6 occupant une portion annulaire de la paroi intérieure 3b. Cette rainure 6 est délimitée par deux butées 6a,6b destinée à coopérer avec l'ergot 5 dont le déplacement lors de l'assemblage est ainsi limité par les butées. Une première butée 6a se positionne en regard d'un dégagement 9 pour permettre le montage et le démontage des deux pièces. Plus précisément, la première butée 6a est disposée à une distance minimum d'une extrémité du dégagement 9 (fig.3a) égale à la moitié de l'arc de cercle défini par le rebord pour permettre l'insertion du rebord dans le dégagement. La seconde butée 6b se positionne sous une portée 10 encadrant le dégagement 9 (fig.6). Cette seconde butée correspond à la position d'alignement souhaitée entre les deux pièces tel que schématisé par le repère 15 à la figure 6. On précisera que pour faciliter l'usinage de la seconde butée une encoche 16 peut être ménagée sur la base annulaire 3a en regard de la seconde butée à usiner pour accéder à cette dernière.

Selon l'invention, la boîte de montre 1 comporte un joint de compression radiale 14 destiné à appliquer une force de serrage sur la première pièce et empêcher par là-même le déplacement accidentel de la première pièce par rapport à la seconde pièce. Préférentiellement, ce joint de compression radiale 14 est positionné dans le fond de la gorge annulaire 7 entre cette dernière et la première pièce 2.

La boîte de montre 1 comporte en outre de manière conventionnelle plusieurs joints 12,13 qui assurent l'étanchéité entre les glaces et respectivement le fond et la carrure et entre le fond et la carrure pour l'exemple illustré. Les joints de glace 12 sont positionnés dans des gorges 17 ménagées respectivement dans la première pièce 2 et la seconde pièce 3 (fig.7). Le joint de compression axiale 13 entre la première pièce 2 et la seconde pièce 3 est positionné dans une gorge 18 ménagée dans la base annulaire 3a de la seconde pièce 3 (fig.3a et fig.7).

Le procédé d'assemblage se déroule comme suit. La première pièce peut occuper par rapport à la seconde pièce une position dite de montage, une position dite de verrouillage et une position dite de démontage. Dans la position de montage (fig.8b et fig.8d), le rebord 4 muni de l'ergot 5 de la première pièce 2 est positionné en regard du dégagement 9 de la seconde pièce 3 communiquant avec la rainure 6 munie des butées 6a,6b. L'ergot 5 est positionné à proximité de la première butée 6a et vient se glisser dans la rainure 6. Avantageusement, l'ergot se positionne à quelques degrés angulaires de la première butée lors du montage afin de faciliter ce dernier. Le déplacement angulaire relatif d'un angle α entre la première pièce et la seconde pièce est réalisé à l'aide d'un outil spécial tel qu'une clef pour surmonter la force de frottement exercée par le joint de compression radiale. Ce déplacement vient positionner l'ergot 5 contre la deuxième butée 6b (fig.8a et fig.8c) et ainsi aligner la première pièce par rapport à la seconde pièce dans la position souhaitée indiquée par des repères 15 à la figure 1. La première pièce occupe ainsi par rapport à la seconde pièce la position dite de verrouillage. Les deux pièces sont immobilisées dans cette position angulaire de verrouillage grâce l'action du joint de compression radiale. De même, le déplacement axial selon l'axe A de la première pièce par rapport à la seconde pièce est empêché par le rebord de la première pièce se logeant dans la gorge sous la portée de la seconde pièce.

Pour le démontage réalisé également à l'aide d'une clef, l'ergot 5 se positionne contre la première butée 6a de la première pièce lors d'une rotation relative entre les deux pièces. Ainsi, la première pièce peut être désolidarisée de la seconde pièce.

### Légende

(1) Boîte de montre
(2) Première pièce, plus spécifiquement fond
   a. Base annulaire
   b. Surface d'appui
   c. Paroi
(3) Seconde pièce, plus spécifiquement carrure
   a. Base annulaire
   b. Paroi intérieure
(4) Rebord
(5) Ergot
(6) Rainure
   a. Première butée
   b. Deuxième butée
(7) Gorge annulaire de la seconde pièce
(9) Dégagement de la seconde pièce
(10) Portée de la seconde pièce
(11) Glace
(12) Joint de glace
(13) Joint de compression axiale
(14) Joint de compression radiale
(15) Repère
(16) Encoche
(17) Gorge annulaire du joint de glace
(18) Gorge du joint de compression axiale

## Revendications

1. Boîte de montre (1) dont l'orientation est définie par rapport à un axe central A perpendiculaire au plan de la boîte de montre (1), ladite boîte de montre (1) comprenant une première pièce (2) et une seconde pièce (3) pouvant adopter l'une par rapport à l'autre une position dite de verrouillage, une position dite de montage et une position dite de démontage, la première pièce (2) comprenant une pluralité de rebords (4) répartis sur son pourtour extérieur et faisant saillie dans une direction opposée à l'axe central A, au moins un des rebords (4) comprenant un ergot (5) s'étendant dans une direction parallèle audit axe central A, la seconde pièce (3) comprenant sur son pourtour intérieur une pluralité de dégagements (9) permettant le passage desdits rebords (4) dans les positions de montage et démontage, lesdits dégagements (9) débouchant sur une gorge (7) ménagée sur tout le pourtour d'une paroi intérieure (3b) de la seconde pièce (3), ladite gorge (7) accueillant les rebords (4) dans chacune des positions et débouchant à son tour sur une rainure (6) ménagée sur une portion du pourtour de la paroi intérieure (3b) de la seconde pièce (3), ladite rainure (6) étant délimitée à ses extrémités par respectivement une première butée (6a) et une deuxième butée (6b), ladite rainure (6) accueillant l'ergot (5) avec la première butée (6a) limitant le déplacement de l'ergot (5) dans les positions de démontage et montage, et avec la deuxième butée (6b) limitant le déplacement de l'ergot (5) dans la position de verrouillage, ladite boîte de montre (1) comprenant également un premier joint de compression (14) appliquant une force de serrage sur la première pièce (2) dans une direction perpendiculaire à l'axe central A dans la position de verrouillage.

2. Boîte de montre (1) selon la revendication 1, **caractérisée en ce que** ledit premier joint de compression (14) est logé dans le fond de la gorge (7) de la seconde pièce (3).

3. Boîte de montre (1) selon la revendication 1 ou 2, **caractérisée en ce que** la première butée (6a) est disposée en regard d'un dégagement (9) et **en ce que** la deuxième butée (6b) est disposée sous une portée (10) encadrant le dégagement (9), ladite première butée (6a) étant disposée à distance des extrémités du dégagement (9) de manière à permettre le passage du rebord (4) muni de l'ergot (5) dans les positions de démontage et montage.

4. Boîte de montre (1) selon l'une des revendications précédentes, **caractérisée en ce que**, dans la position de montage, l'ergot (5) du rebord (4) se positionne à quelques degrés angulaires de la première butée (6a).

5. Boîte de montre (1) selon l'une des revendications précédentes, **caractérisée en ce qu'**elle comprend un deuxième joint de compression (13) appliquant une force axiale selon l'axe central A, ledit deuxième joint de compression (13) étant logé dans une autre gorge (18) ménagée dans une base (3a) de la seconde pièce (3).

6. Boîte de montre (1) selon la revendication 3 et l'une des revendications 4 à 5, comprenant en regard de la deuxième butée (6b) une encoche (16) ménagée dans la portée (10).

7. Boîte de montre (1) selon l'une des revendications précédentes, **caractérisée en ce que** l'ergot (5) et la rainure (6) sont rigides.

8. Boîte de montre (1) selon l'une des revendications précédentes, **caractérisée en ce que** la force de serrage sur la première pièce (2) est appliquée uniquement via le premier joint de compression (14).

## Patentansprüche

1. Armbanduhrengehäuse (1), dessen Ausrichtung in Bezug auf eine zur Ebene des Armbanduhrengehäuses (1) senkrechte zentrale Achse A festgelegt ist, wobei das besagte Armbanduhrengehäuse (1) ein erstes Teil (2) und ein zweites Teil (3) umfasst, die in Bezug zueinander eine Verriegelungsposition, eine Montageposition und eine Demontageposition einnehmen können, wobei das erste Teil (2) eine Vielzahl von Kanten (4) umfasst, die auf seinem äußeren Umfang verteilt sind und in einer zur zentralen Achse A entgegengesetzten Richtung hervorstehen, wobei mindestens eine der Kanten (4) eine Nase (5) umfasst, die sich in einer zur besagten zentralen Achse parallelen Richtung erstreckt, wobei das zweite Teil (3) auf seinem inneren Umfang eine Vielzahl von Aussparungen (9) umfasst, die den Wechsel der besagten Kanten (4) in die Montageposition und Demontageposition gestatten, wobei die besagte Aussparungen (9) auf einer Nut (7) ausmünden, die auf dem gesamten Umfang einer Innenwand (3b) des zweiten Teils (3) ausgebildet ist, wobei die besagte Nut (7) die Kanten (4) in jeder der Positionen empfängt und ihrerseits auf einer Rille (6) ausmündet, die auf einem Abschnitt des Umfangs der Innenwand (3b) des zweiten Teils (3) ausgebildet ist, wobei die besagte Rille (6) an ihren Enden von jeweils einem ersten Anschlag (6a) und einem zweiten Anschlag (6b) begrenzt ist, wobei die besagte Rille (6) die Nase (5) mit dem ersten Anschlag (6a) empfängt, der die Verlagerung der Nase (5) in die Demontageposition und Montageposition begrenzt, und mit dem zweiten Anschlag (6b), der die Verlagerung der Nase (5) in die Verriegelungsposition begrenzt, wobei das besagte Armbanduhrengehäuse (1) ebenfalls eine erste Kompressionsdichtung (14), die eine Spannkraft auf das erste Teil (2) in einer zur zentralen Achse A senkrechten Richtung in der Verriegelungsposition ausübt, umfasst.

2. Armbanduhrengehäuse (1) nach Anspruch 1, **dadurch gekennzeichnet, dass** die erste Kompressionsdichtung (14) im Boden der Nut (7) des zweiten Teils (3) untergebracht ist.

3. Armbanduhrengehäuse (1) nach Anspruch 1 oder 2, **dadurch gekennzeichnet, dass** der erste Anschlag (6a) einer Aussparung (9) zugewandt angeordnet ist und dass der zweite Anschlag (6b) unter einem Vorsprung (10) angeordnet ist, der die Aussparung (9) umgibt, wobei der besagte erste Anschlag (6a) von den Enden der Aussparung (9) derart beabstandet ist, dass der Durchgang der mit der Nase (5) versehenen Kante (4) in die Demontageposition und Montageposition gestattet ist.

4. Armbanduhrengehäuse (1) nach einem der vorangehenden Ansprüche, **dadurch gekennzeichnet, dass** sich die Nase (5) der Kante (4) in der Montageposition in einigen Winkelgraden vom ersten Anschlag (6a) positioniert.

5. Armbanduhrengehäuse (1) nach einem der vorangehenden Ansprüche, **dadurch gekennzeichnet, dass** es eine zweite Kompressionsdichtung (13) umfasst, die gemäß der zentralen Achse A eine axiale Kraft ausübt, wobei die besagte zweite Kompressionsdichtung (13) in einer anderen Nut (18), die in einer Basis (3a) des zweiten Teils (3) ausgebildet ist, untergebracht ist.

6. Armbanduhrengehäuse (1) nach Anspruch 3 und einem der Ansprüche 4 bis 5, das dem zweiten Anschlag (6b) zugewandt eine Kerbe (16) umfasst, die im Vorsprung (10) ausgebildet ist.

7. Armbanduhrengehäuse (1) nach einem der vorangehenden Ansprüche, **dadurch gekennzeichnet, dass** die Nase (5) und die Rille (6) starr sind.

8. Armbanduhrengehäuse (1) nach einem der vorangehenden Ansprüche, **dadurch gekennzeichnet, dass** die Spannkraft auf das erste Teil (2) nur über die erste Kompressionsdichtung (14) ausgeübt wird.

## Claims

1. Watch case (1) whose orientation is defined with respect to a central axis A perpendicular to the plane of the watch case (1), said watch case (1) comprising a first part (2) and a second part (3) capable of adopting a so-called locking position, a so-called assembly position and a so-called disassembly position with respect to one another, the first part (2) comprising a plurality of flanges (4) distributed over its outer periphery and projecting in a direction opposite the central axis A, at least one of the flanges (4) comprising a catch (5) extending in a direction parallel to said central axis A, the second part (3) comprising on its inner periphery a plurality of recesses (9) allowing the passage of said flanges (4) in the assembly and disassembly positions, said recesses (9) opening out into a groove (7) formed over the entire periphery of an inner wall (3b) of the second part (3), said groove (7) accommodating the flanges (4) in each of the positions and in turn opening into a slot (6) formed on a portion of the periphery of the inner wall (3b) of the second part (3), said slot (6) being delimited at its ends by respectively a first stop (6a) and a second stop (6b), said slot (6) accommodating the catch (5) with the first stop (6a) limiting the movement of the catch (5) in the disassembly and assembly positions, and with the second stop (6b) limiting the movement of the catch (5) in the locking position, said watch case (1) also comprising a first compression seal (14) applying a clamping force to the first part (2) in a direction perpendicular to the central axis A in the locking position.

2. Watch case (1) according to claim 1, **characterised in that** said first compression seal (14) is housed in the bottom of the groove (7) of the second part (3).

3. Watch case (1) according to claim 1 or 2, **characterised in that** the first stop (6a) is arranged facing a recess (9) and **in that** the second stop (6b) is arranged under a span (10) framing the recess (9), said first stop (6a) being arranged at a distance from the ends of the recess (9) so as to allow passage of the flange (4) fitted with the catch (5) in the disassembly and assembly positions.

4. Watch case (1) according to one of the preceding claims, **characterised in that**, in the assembly position, the catch (5) of the flange (4) is positioned at a few angular degrees from the first stop (6a).

5. Watch case (1) according to one of the preceding claims, **characterised in that** it comprises a second compression seal (13) applying an axial force along the central axis A, said second compression seal (13) being housed in another groove (18) formed in a base (3a) of the second part (3).

6. Watch case (1) according to claim 3 and one of claims 4 to 5, comprising, facing the second stop (6b), a notch (16) formed in the span (10).

7. Watch case (1) according to one of the preceding claims, **characterised in that** the catch (5) and the slot (6) are rigid.

8. Watch case (1) according to one of the preceding claims, **characterised in that** the clamping force on the first part (2) is only applied via the first compression seal (14).
